# FASCICULE DE BREVET EUROPEEN

(11) **EP 3 191 896 B1**
(45) Date de publication et mention de la délivrance du brevet: **24.04.2019**
(21) Numéro de dépôt: 15734670.1
(22) Date de dépôt: 07.07.2015
(51) Int. Cl.: G04B 17/06, G04B 17/26, G04B 18/04, G04B 17/04, G04B 15/02

(54) **RÉSONATEUR COMBINÉ À ISOCHRONISME AMÉLIORÉ**
KOMBINIERTER RESONATOR MIT VERBESSERTEM ISOCHRONISMUS
COMBINED RESONATOR HAVING IMPROVED ISOCHRONISM

(30) Priorité: 09.09.2014 CH 13612014; 09.09.2014 CH 13602014; 12.09.2014 EP 14184631
(43) Date de publication de la demande: 19.07.2017
(73) Titulaire: The Swatch Group Research and Development Ltd, 2074 Marin (CH)
(72) Inventeur: STRANCZL, Marc, 1260 Nyon (CH); BORN, Jean-Jacques, 1110 Morges (CH); FAVRE, Jérôme, 2000 Neuchâtel (CH)
(74) Mandataire: Giraud, Eric
(86) Numéro de dépôt international: PCT/EP2015/065434
(87) Numéro de publication internationale: WO 2016/037726

(56) Documents cités:
- EP-A1- 2 570 870
- CH-A2- 703 475

## Description

### Domaine de l'invention

L'invention concerne un ensemble horloger comportant un résonateur combiné à au moins deux degrés de liberté lequel comporte un premier oscillateur, à guidage flexible à lames flexibles faisant ressort, linéaire ou rotatif à amplitude réduite oscillant sensiblement selon une première direction par rapport auquel oscille un deuxième oscillateur, à guidage flexible à lames flexibles faisant ressort, linéaire ou rotatif à amplitude réduite oscillant sensiblement selon une deuxième direction sensiblement orthogonale à ladite première direction, ledit deuxième oscillateur comportant une deuxième masse porteuse d'un coulisseau, ledit ensemble horloger comportant un mobile agencé pour l'application d'un couple audit résonateur, ledit mobile comportant une rainure dans laquelle ledit coulisseau coulisse à jeu minimal.

L'invention concerne encore un mouvement d'horlogerie comportant un tel ensemble horloger.

L'invention concerne encore une montre équipée d'un tel mouvement.

L'invention concerne le domaine des mécanismes d'horlogerie, et, plus précisément, des résonateurs mécaniques.

### Arrière-plan de l'invention

L'article YANGMIN LI ET AL: "A Compilant Parallel XY Micromotion Stage With Complete Kinematic Decoupling",IEEE TRANSACTIONS ON AUTOMATION SCIENCE AND ENGINEERING, IEEE, NEW YORK, NY, US, vol. 9, no. 3, 1 juillet 2012, pages 538-553,ISSN: 1545-5955, DOI: 10.1109/TASE.2012.2198466 décrit un résonateur combiné comportant deux résonateurs à guidage flexible mis en série l'un avec l'autre.

En outre, on connaît un résonateur combiné comportant deux résonateurs à guidage flexible mis en série l'un avec l'autre, et dont une masse de l'un porte une goupille qui coopère avec une rainure d'un mobile soumis à un couple.

II subsiste néanmoins des frottements au niveau de cette liaison goupille-rainure, qui ne sont pas constants ni maîtrisés.

Le document EP2570870A1 au nom de The SWATCH GROUP RESEARCH & DEVELOPMENT Ltd décrit une pièce d'horlogerie comportant un premier oscillateur oscillant à une première fréquence et reliée à une source d'énergie par un premier rouage. Un deuxième oscillateur oscillant à une deuxième fréquence est relié à un deuxième rouage relié au premier rouage par des moyens de couplage élastique pour synchroniser la marche des deux oscillateurs en utilisant la même source d'énergie.

### Résumé de l'invention

L'invention se propose d'améliorer l'isochronisme d'un tel résonateur combiné, notamment en maîtrisant les frottements entre d'une part le coulisseau ou la goupille, et d'autre part la rainure.

A cet effet, l'invention concerne un ensemble horloger comportant un résonateur combiné à au moins deux degrés de liberté lequel comporte un premier oscillateur, à guidage flexible à lames flexibles faisant ressort, linéaire ou rotatif à amplitude réduite oscillant sensiblement selon une première direction par rapport auquel oscille un deuxième oscillateur, à guidage flexible à lames flexibles faisant ressort, linéaire ou rotatif à amplitude réduite oscillant sensiblement selon une deuxième direction sensiblement orthogonale à ladite première direction, ledit deuxième oscillateur comportant une deuxième masse porteuse d'un coulisseau, ledit ensemble horloger comportant un mobile agencé pour l'application d'un couple audit résonateur, ledit mobile comportant une rainure dans laquelle ledit coulisseau coulisse à jeu minimal, selon la revendication 1.

L'invention concerne encore un mouvement d'horlogerie comportant un tel ensemble horloger.

L'invention concerne encore une montre équipée d'un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en plan, un résonateur combiné comportant deux résonateurs à guidage flexible mis en série l'un avec l'autre, et dont une masse de l'un porte une goupille qui coopère avec une rainure d'un mobile soumis à un couple, tel qu'une roue d'échappement;
- la figure 2 représente, de façon schématisée et en plan, un agencement particulier de cette goupille et de la rainure de ce mobile, selon un premier mode de réalisation de l'invention, dans lequel la rainure comporte au moins une courbure;
- la figure 3 représente, de façon schématisée et en plan, une autre variante de ce premier mode de réalisation où la rainure comporte une partie radiale raccordée tangentiellement à une partie comportant au moins une courbure;
- la figure 4 représente, de façon schématisée et en plan, un agencement particulier d'un tel résonateur combiné, où un coulisseau coulisse dans la rainure de ce mobile, selon un deuxième mode de réalisation de l'invention, représenté dans une variante non limitative où la rainure est droite et radiale, et où le coulisseau comporte une goupille qui pivote dans un patin frottant dans la rainure, et représenté dans une variante non limitative où le patin porte un roulement dans lequel pivote une goupille;
- la figure 5 représente, de façon schématisée et en plan, un agencement particulier d'un tel résonateur combiné, où un coulisseau coulisse dans la rainure de ce mobile, selon un troisième mode de réalisation de l'invention, représenté dans une variante non limitative où la rainure est droite et radiale, et où un coulisseau répulsif coulisse dans la rainure en opposition de champ, dans une variante particulière où le coulisseau répulsif est sous la forme d'un anneau lequel est mobile en coulissement dans la rainure, à distance de surfaces latérales de celle-ci, sous l'effet de champs de répulsion magnétiques ou/et électrostatiques, cet anneau pouvant constituer une goupille ou recevoir une goupille cylindrique ou similaire;
- la figure 6 représente, de façon schématisée et en plan, un quatrième mode de réalisation combinant les premier et deuxième mode de réalisation, et dans lequel un coulisseau à patin frottant coulisse dans une rainure comportant au moins une courbure;
- la figure 7 représente, de façon schématisée et en plan, un quatrième mode de réalisation combinant les premier et troisième mode de réalisation, et dans lequel un coulisseau répulsif coulisse dans une rainure comportant au moins une courbure;
- la figure 8 est un schéma-blocs représentant une montre comportant un tel mouvement équipé d'un tel résonateur combiné.

### Description détaillée des modes de réalisation préférés

On connaît, tel que visible sur la figure 1, un résonateur combiné à au moins deux degrés de liberté issu de la mise en série de deux résonateurs O1 et O2 à guidage flexible comportant chacun une masse M1, M2, celle M1 du premier résonateur O1 étant suspendue par des premières lames flexibles L1 à une structure fixe P telle qu'une platine. Le premier résonateur O1 oscille essentiellement selon une première direction linéaire Y. La première masse mobile M1 de ce premier résonateur O1 sert d'ancrage aux deuxièmes lames flexibles L2 d'un deuxième résonateur O2, qui oscille essentiellement selon une deuxième direction linéaire X, sensiblement perpendiculaire à la première direction linéaire Y. La deuxième masse mobile M2 du deuxième résonateur O2 comporte un coulisseau (constitué par une simple goupille 2 dans le cas particulier de la figure 1), qui coopère avec une rainure 1 que porte un mobile 3 soumis à un couple, typiquement une roue d'échappement.

L'invention est applicable à des oscillateurs rotatifs avec peu d'amplitude, notamment une amplitude angulaire inférieure à 12°, ou à des oscillateurs linéaires. Elle est plus particulièrement décrite dans la variante d'oscillateurs linéaires.

Les forces de rappel ne sont pas exactement proportionnelles aux déplacements, car les guidages flexibles L1, L2, utilisés dans un tel résonateur combiné sont très courts, ce qui entraîne une non-linéarité de la force du ressort en fonction du déplacement, ce qui introduit un défaut d'isochronisme.

De plus, si les deux résonateurs O1 et O2 ne sont pas bien synchronisés, il s'ensuit un mouvement elliptique du coulisseau entraîné par la rainure 1 qui tourne avec le mobile 3.

Un risque est que ce mouvement elliptique prenne une excentricité nulle, et se transforme en simple va-et-vient linéaire, ce qui perturberait fortement le système.

La nature du guidage entre le coulisseau et la rainure 1 influence donc directement l'isochronisme d'un tel résonateur combiné utilisé pour une application horlogère.

L'invention se propose donc de maîtriser ce guidage relatif, direct ou indirect, entre le coulisseau (ou la goupille 2) et la rainure 1, par action sur la forme de la rainure 1 ou/et sur la nature du guidage.

A cet effet, l'invention concerne un ensemble horloger 10 comportant un tel résonateur combiné à au moins deux degrés de liberté lequel comporte un premier oscillateur O1 linéaire ou rotatif à amplitude réduite oscillant sensiblement selon une première direction Y par rapport auquel oscille un deuxième oscillateur O2 linéaire ou rotatif à amplitude réduite oscillant sensiblement selon une deuxième direction X sensiblement orthogonale à la première direction Y. Le deuxième oscillateur O2 comporte une deuxième masse M2 porteuse d'un coulisseau. L'ensemble horloger 10 comporte un mobile 3 agencé pour l'application d'un couple au résonateur, le mobile 3 comportant une rainure 1 dans laquelle le coulisseau coulisse à jeu minimal.

Selon l'invention, ce coulisseau est agencé pour au moins, ou bien suivre la courbure de la rainure 1 quand elle en comporte une, ou bien frotter à friction dans la rainure 1, ou bien repousser les surfaces latérales intérieures 11, 12, que comporte la rainure 1, par des surfaces magnétisées ou électrisées que comporte le coulisseau.

Le coulisseau représente le cas le plus général, et peut être un sous-ensemble mécanique à plusieurs composants, dans lequel certains composants peuvent avoir des degrés de liberté, notamment en pivotement, les uns par rapport aux autres. Le cas où le coulisseau est réduit à une goupille est un cas particulier.

Dans un premier mode de réalisation de l'invention, tel que visible sur les figures 2 et 3, pour rendre le système isochrone, on agence de façon particulière la rainure 1 qui sert de guidage au coulisseau, ici réduit à une goupille 2, porté par la deuxième masse M2 du deuxième oscillateur O2.

Selon le premier mode de réalisation de l'invention, on donne à cette rainure 1 une forme créant une force radiale, qui corrige la variation de la constante du ressort des lames du guidage flexible. Cette force peut être dirigée vers le centre ou vers l'extérieur, en fonction de la forme de la rainure.

Pour ce faire, la rainure 1 comporte au moins une partie courbe.

De façon particulière, la rainure 1 est sensiblement radiale par rapport à l'axe de pivotement D du mobile 3.

De façon particulière, la rainure 1 comporte au moins une zone concave par rapport à une radiale issue de l'axe de pivotement D du mobile 3.

Une première exécution est une rainure entièrement courbe, tel que visible sur la figure 2.

Dans une variante avantageuse, la concavité de cette rainure 1 décroit progressivement depuis l'axe de rotation du mobile porteur de cette rainure.

Une deuxième exécution, tel que visible sur la figure 3, est une rainure 1 comportant une première partie intérieure radiale par rapport à l'axe de rotation D du mobile 3 porteur de cette rainure 1, qui est tangente à une deuxième partie courbe de concavité constante ou décroissante en s'éloignant de cet axe de rotation D de façon à compenser les défauts d'isochronisme.

Dans une autre variante non illustrée, la rainure 1 est droite mais non radiale.

De façon particulière, et tel qu'illustré par les figures dans les différents modes de réalisation, les surfaces latérales intérieures 11 et 12 sont parallèles l'une à l'autre.

Dans un deuxième mode de réalisation visible sur la figure 4, pour rendre le système isochrone, on équipe la rainure 1 d'un coulisseau comportant un patin frottant 4 qui coulisse à friction dans cette rainure 1. Dans l'exemple non limitatif de la figure 4, ce patin frottant est prismatique de profil complémentaire à celui de la rainure 1, et coulisse dans cette rainure.

La friction entre le patin frottant 4 et la rainure 1 a pour fonction d'atténuer le mouvement elliptique du coulisseau pour tendre vers un mouvement circulaire.

Quand ce patin frottant 4 porte une goupille 2, portée par la deuxième masse M2, on peut créer deux frottements entre la goupille 2 et la rainure 1:
- le premier entre la goupille 2 et le patin frottant 4, ce premier frottement étant avantageusement minimisé, et surtout rendu constant, par un roulement à bille 6, la goupille 2 portant alors la cage intérieure 61 de ce roulement 6, et la cage extérieure 62 du roulement 6 étant montée dans le patin frottant 4;
- le deuxième par la friction entre le patin frottant 4 et la rainure 1.

Ce patin frottant 4 permet de favoriser un déphasage de 90° entre les deux oscillateurs O1 et O2, et ainsi d'éviter que la trajectoire collapse sur une ligne.

Dans un troisième mode de réalisation de l'invention, tel que visible sur la figure 5, Il est possible d'améliorer le rendement d'un tel concept en supprimant les frottements entre le coulisseau et la rainure 1, en utilisant des surfaces en répulsion les unes avec les autres, comportant notamment des aimants ou/et des électrets. Un tel agencement est proposé sur la figure 5, dans le cas particulier non limitatif d'une répulsion magnétique.

Les surfaces latérales intérieures 11, 12, de la rainure 1 sont magnétisées ou électrisées et sont agencées pour repousser des surfaces magnétisées ou électrisées que comporte le coulisseau. Le coulisseau est alors un coulisseau répulsif, en particulier et non limitativement sous la forme d'un anneau 21 magnétisé radialement, ou bien, dans une variante particulière illustré à la figure 5, comporte une partie arbrée 20 qui porte un tel anneau 21 magnétique. Plus particulièrement l'anneau 21 est agencé pour être monté sur une partie arbrée 20 d'une goupille 2 portée par la deuxième masse M2, ou pour constituer une telle goupille 2.

Dans l'alternative magnétique illustrée sur la figure 5, la rainure 1 est également magnétisée de telle sorte à être toujours en répulsion avec ce coulisseau répulsif.

Tout comme le coulisseau, la rainure 1 peut, soit être magnétisée sur toute sa structure, soit comporter des aimants individuels en nombre suffisant, et dont la magnétisation est orientée selon une direction perpendiculaire à la tangente locale à la surface intérieure de la rainure 1.

La rainure 1 et le coulisseau répulsif forment ainsi ensemble un système bielle-manivelle sans frottement, dont les avantages majeurs sont l'augmentation du rendement ainsi que la diminution de l'usure. L'auto-démarrage de l'oscillation du résonateur combiné est également amélioré.

Dans une variante électrostatique, les aimants peuvent être remplacés par des électrets.

Dans l'une ou l'autre variante magnétique ou électrostatique, la zone aimantée, respectivement électrisée, de la rainure 1 ou/et du coulisseau répulsif, en particulier sous la forme d'un anneau 21, peut résulter d'un traitement d'une couche superficielle du matériau, respectivement ferromagnétique ou électrostatiquement conducteur, constituant cette rainure 1 ou/et ce coulisseau répulsif.

Le coulisseau répulsif est de préférence monté mobile en coulissement à jeu minimal dans la rainure 1 du mobile 3, et à distance des surfaces latérales 11, 12, intérieures de cette rainure 1, sous l'effet de champs de répulsion magnétiques ou/et électrostatiques. La périphérie 22 du coulisseau répulsif est ainsi toujours à distance de ces surfaces latérales 11, 12, qui, dans une application préférée, sont parallèles.

Dans un quatrième mode de réalisation, tel que visible sur la figure 6, on combine le premier et le deuxième mode de réalisation, avec une rainure 1 comportant au moins une courbure, dans laquelle coulisse un patin frottant 4.

Dans une première variante de ce quatrième mode, ce patin frottant 4 possède des surfaces de contact avec les surfaces latérales intérieures 11, 12, de la rainure 1 qui sont très réduites, notamment chacune sous la forme d'un ou plusieurs bossages 41, 42, semi-cylindriques, ou similaire. Au minimum un premier bossage 41 coopère avec une première surface intérieure 11 de la rainure 1 et au moins un deuxième bossage 42 coopère avec une deuxième surface intérieure 12 de la rainure 1. De préférence au moins deux premiers bossages 41 coopèrent avec une première surface intérieure 11 de la rainure 1 et au moins un deuxième bossage 42 coopère avec une deuxième surface intérieure 12 de la rainure 1, ou inversement. La variante illustrée comporte deux premiers bossages 41 écartés l'un de l'autre coopérant avec la première surface intérieure 11, et deux deuxièmes bossages 42 écartés l'un de l'autre coopérant avec la deuxième surface intérieure 12.

Dans une autre variante de ce quatrième mode, le patin frottant comporte au moins une partie élastique ou/et articulée lui permettant de suivre la courbure locale de la rainure 1 pendant son coulissement, tout en maintenant une friction sensiblement constante.

Dans un cinquième mode de réalisation, tel que visible sur la figure 7, on combine le premier et le troisième mode de réalisation, avec une rainure 1 comportant au moins une courbure, dans laquelle coulisse un coulisseau répulsif.

L'invention concerne encore un tel résonateur combiné 10 équipé d'un tel mobile 3 avec une rainure 1, droite ou comportant au moins une partie courbe, ou/et comportant des surfaces intérieures aimantées ou électrisées, cette rainure 1 recevant en coulissement un coulisseau agencé pour suivre la courbure de la rainure quand elle en comporte une, ou/et le coulisseau est, soit un coulisseau frottant à friction dans la rainure 1, soit est un coulisseau répulsif magnétisé ou électrisé.

L'invention concerne encore un mouvement d'horlogerie 100 comportant un tel ensemble horloger 10.

L'invention concerne encore une montre 200 équipée d'un tel mouvement 100.

## Revendications

1. Ensemble horloger (10) comportant un résonateur combiné à au moins deux degrés de liberté lequel comporte un premier oscillateur (O1), à guidage flexible à lames flexibles faisant ressort et comportant une première masse (M1), linéaire ou rotatif à amplitude réduite oscillant sensiblement selon une première direction (Y) par rapport auquel oscille un deuxième oscillateur (O2), à guidage flexible à lames flexibles faisant ressort, linéaire ou rotatif à amplitude réduite oscillant sensiblement selon une deuxième direction (X) sensiblement orthogonale à ladite première direction (Y), ledit deuxième oscillateur (O2) comportant une deuxième masse (M2) porteuse d'un coulisseau, ledit ensemble horloger (10) comportant un mobile (3) agencé pour l'application d'un couple audit résonateur, ledit mobile (3) comportant une rainure (1) dans laquelle ledit coulisseau coulisse à jeu minimal, **caractérisé en ce que** ledit coulisseau est agencé pour au moins, ou bien suivre la courbure de ladite rainure (1) quand elle en comporte une selon une forme créant une force qui corrige la variation de la constante du ressort des lames du guidage flexible, ou bien frotter à friction dans ladite rainure (1), ou bien repousser les surfaces latérales intérieures (11, 12) que comporte ladite rainure (1) par des surfaces magnétisées ou électrisées que comporte ledit coulisseau.

2. Ensemble horloger (10) selon la revendication 1, **caractérisé en ce que** ladite rainure (1) est sensiblement radiale par rapport à l'axe de pivotement (D) dudit mobile (3).

3. Ensemble horloger (10) selon la revendication 1 ou 2, **caractérisé en ce que** ladite rainure (1) comporte au moins une partie courbe.

4. Ensemble horloger (10) selon la revendication 3, **caractérisé en ce que** ladite rainure (1) comporte au moins une zone concave par rapport à une radiale issue de l'axe de pivotement (D) dudit mobile (3).

5. Ensemble horloger (10) selon la revendication 3 ou 4, **caractérisé en ce que** ladite rainure (1) comporte une première partie intérieure radiale par rapport à l'axe de rotation (D) dudit mobile (3), qui est tangente à une deuxième partie courbe de concavité constante ou décroissante en s'éloignant dudit axe de rotation (D).

6. Ensemble horloger (10) selon l'une des revendications 1 à 5, **caractérisé en ce que** lesdites surfaces latérales intérieures (11 ; 12) sont parallèles.

7. Ensemble horloger (10) selon l'une des revendications 1 à 6, **caractérisé en ce que** ledit coulisseau comporte un patin frottant (4) coulissant avec friction dans ladite rainure (1), et dans lequel patin frottant (4) pivote une goupille (2) portée par ladite deuxième masse (M2).

8. Ensemble horloger (10) selon la revendication 7, **caractérisé en ce que** ledit patin frottant (4) possède des surfaces de contact avec lesdites surfaces latérales intérieures (11, 12) de ladite rainure (1) qui sont limitées à deux premiers bossages semi-cylindriques (41) écartés l'un de l'autre coopérant avec une première dite surface intérieure (11), et à deux deuxièmes bossages semi-cylindriques (42) écartés l'un de l'autre coopérant avec une deuxième dite surface intérieure (12).

9. Ensemble horloger (10) selon la revendication 7, **caractérisé en ce que** ledit patin frottant (4) comporte au moins une partie élastique ou/et articulée agencée pour lui permettre de suivre la courbure de ladite rainure (1) pendant son coulissement.

10. Ensemble horloger (10) selon la revendication 7, **caractérisé en ce que** ledit patin frottant (4) porte une cage extérieure (62) d'un roulement (6) dont la cage intérieure (61) sert de pivot à ladite goupille (2).

11. Ensemble horloger (10) selon l'une des revendications 1 à 6, **caractérisé en ce que** lesdites surfaces latérales intérieures (11, 12) de ladite rainure (1) sont magnétisées ou électrisées et sont agencées pour repousser des surfaces magnétisées ou électrisées que comporte ledit coulisseau.

12. Ensemble horloger (10) selon la revendication 11, **caractérisé en ce que** ledit coulisseau comporte un anneau (21) mobile en coulissement dans ladite rainure (1), et à distance desdites surfaces latérales intérieures (11 ; 12) de ladite rainure (1) sous l'effet de champs de répulsion magnétiques ou/et électrostatiques, ledit anneau (21) étant agencé pour être monté sur une partie arbrée (20) d'une goupille (2) portée par ladite deuxième masse (M2), ou pour constituer une dite goupille (2).

13. Ensemble horloger (10) selon l'une des revendications 1 à 6, **caractérisé en ce que** ledit premier oscillateur (O1) ou/et ledit deuxième oscillateur (O2) est rotatif à amplitude angulaire réduite inférieure à 12°.

14. Mouvement d'horlogerie (100) comportant un ensemble horloger (10) selon l'une des revendications 1 à 13.

15. Montre (200) équipée d'un mouvement (100) selon la revendication 14.

## Patentansprüche

1. Uhrenbaugruppe (10), umfassend einen kombinierten Resonator mit mindestens zwei Freiheitsgraden, der einen ersten Oszillator (O1) mit flexibler Führung mit flexiblen Blättern, die federnd sind und eine erste Masse (M1) aufweisen, umfasst, der linienförmig oder drehbar mit reduzierter Amplitude und im Wesentlichen in einer ersten Richtung (Y) schwingt, in Bezug auf die ein zweiter Oszillator (O2) mit flexibler Führung mit flexiblen Blättern, die federnd sind, der linienförmig oder drehbar mit reduzierter Amplitude und im Wesentlichen in einer zweiten Richtung (X) schwingt, die zu der ersten Richtung (Y) im Wesentlichen senkrecht ist, wobei der zweite Oszillator (O2) eine zweite Masse (M2) aufweist, die einen Schlitten trägt, wobei die Uhrenbaugruppe (10) ein Drehteil (3) umfasst, das dafür ausgelegt ist, auf den Resonator ein Drehmoment auszuüben, wobei das Drehteil (3) eine Rille (1) aufweist, in der der Schlitten mit geringem Spiel gleitet, **dadurch gekennzeichnet, dass** der Schlitten dafür ausgelegt ist, mindestens entweder der Krümmung der Rille (1) zu folgen, wenn sie eine solche mit einer Form besitzt, die eine Kraft erzeugt, die die Veränderung der Federkonstante der Blätter der flexiblen Führung korrigiert, oder mit Reibkontakt in der Rille (1) sich reibend zu bewegen oder sich gegenüber den inneren Seitenflächen (11, 12), die die Rille (1) aufweist, durch magnetisierte oder elektrisch geladene Oberflächen, die der Schlitten aufweist, zu verschieben.

2. Uhrenbaugruppe (10) nach Anspruch 1, **dadurch gekennzeichnet, dass** die Rille (1) in Bezug auf die Drehachse (D) des Drehteils (3) im Wesentlichen radial ist.

3. Uhrenbaugruppe (10) nach Anspruch 1 oder 2, **dadurch gekennzeichnet, dass** die Rille (1) mindestens einen gekrümmten Teil aufweist.

4. Uhrenbaugruppe (10) nach Anspruch 3, **dadurch gekennzeichnet, dass** die Rille (1) mindestens einen konkaven Bereich in Bezug auf einen von der Drehachse (D) des Drehteils (3) ausgehenden Radius aufweist.

5. Uhrenbaugruppe (10) nach Anspruch 3 oder 4, **dadurch gekennzeichnet, dass** die Rille (1) einen in Bezug auf die Drehachse (D) des Drehteils (3) radial inneren ersten Teil aufweist, der tangential ist zu einem zweiten gekrümmten Teil mit einer Konkavität, die konstant ist oder mit zunehmendem Abstand von der Drehachse (D) abnimmt.

6. Uhrenbaugruppe (10) nach einem der Ansprüche 1 bis 5, **dadurch gekennzeichnet, dass** die inneren Seitenflächen (11; 12) parallel sind.

7. Uhrenbaugruppe (10) nach einem der Ansprüche 1 bis 6, **dadurch gekennzeichnet, dass** der Schlitten eine reibende Kufe (4) aufweist, die mit Reibkontakt in der Rille (1) verschiebbar ist, wobei die reibende Kufe (4) um einen Stift (2) schwenkt, der der zweiten Masse (M2) zugewiesen ist.

8. Uhrenbaugruppe (10) nach Anspruch 7, **dadurch gekennzeichnet, dass** die reibende Kufe (4) Kontaktflächen mit den inneren Seitenflächen (11, 12) der Rille (1) besitzt, die durch zwei erste halbzylindrische Nocken (41), die voneinander beabstandet sind und mit einer ersten Innenfläche (11) zusammenwirken, und durch zwei zweite halbzylindrische Nocken (42), die voneinander beabstandet sind und mit einer zweiten Innenfläche (12) zusammenwirken, begrenzt sind.

9. Uhrenbaugruppe (10) nach Anspruch 7, **dadurch gekennzeichnet, dass** die reibende Kufe (4) mindestens einen elastischen und/oder angelenkten Teil aufweist, der dafür ausgelegt ist, ihr zu ermöglichen, der Krümmung der Rille (1) während ihres Gleitens zu folgen.

10. Uhrenbaugruppe (10) nach Anspruch 7, **dadurch gekennzeichnet, dass** die reibende Kufe (4) einen äußeren Käfig (62) eines Wälzlagers (6) trägt, dessen innerer Käfig (61) dem Stift (2) als Drehpunkt dient.

11. Uhrenbaugruppe (10) nach einem der Ansprüche 1 bis 6, **dadurch gekennzeichnet, dass** die inneren Seitenflächen (11, 12) der Rille (1) magnetisiert oder elektrisch geladen sind und dafür ausgelegt sind, magnetisierte oder elektrisch geladene Oberflächen, die der Schlitten aufweist, abzustoßen.

12. Uhrenbaugruppe (10) nach Anspruch 11, **dadurch gekennzeichnet, dass** der Schlitten einen Ring (21) aufweist, der in der Rille (1) und in einem Abstand von den inneren Seitenflächen (11; 12) der Rille (1) unter der Wirkung magnetischer und/oder elektrostatischer Abstoßungsfelder verschiebbar ist, wobei der Ring (21) dafür ausgelegt ist, an einem Wellenteil (20) eines Stifts (2) montiert zu sein, der der zweiten Masse (M2) zugewiesen ist, oder einen Stift (2) zu bilden.

13. Uhrenbaugruppe (10) nach einem der Ansprüche 1 bis 6, **dadurch gekennzeichnet, dass** der erste Oszillator (O1) und/oder der zweite Oszillator (O2) mit einer reduzierten Winkelamplitude von weniger als 12° drehbar sind.

14. Uhrwerk (100), umfassend eine Uhrenbaugruppe (10) nach einem der Ansprüche 1 bis 13.

15. Uhr (200), die mit einem Werk (100) nach Anspruch 14 ausgestattet ist.

## Claims

1. Timepiece assembly (10) comprising a combined resonator with at least two degrees of freedom which includes a first linear or rotary oscillator (O1) with reduced amplitude and flexible guiding with flexible strips acting as a spring and comprising a first weight (M1), oscillating substantially in a first direction (Y) relative to which oscillates a second linear or rotary oscillator (O2) with reduced amplitude and flexible guiding with flexible strips acting as a spring, oscillating substantially in a second direction (X) substantially orthogonal to said first direction (Y), said second oscillator (O2) comprising a second weight (M2) carrying a sliding-block, said timepiece assembly (10) comprising a wheel set (3) arranged for application of a torque to said resonator, said wheel set (3) comprising a groove (1) in which said sliding-block slides with minimal play, **characterized in that** said sliding-block is arranged at least either to follow the curvature of said groove (1) when present according to a shape creating a force which corrects the spring constant variation of the flexible guide strips, or to rub with friction in said groove (1), or to repel the inner lateral surfaces (11, 12) of said groove (1) by means of magnetically or electrically charged surfaces comprised in said sliding-block.

2. Timepiece assembly (10) according to claim 1, **characterized in that** said groove (1) is substantially radial with respect to the pivot axis (D) of said wheel set (3).

3. Timepiece assembly (10) according to claim 1 or 2, **characterized in that** said groove (1) includes at least one curved portion.

4. Timepiece assembly (10) according to claim 3, **characterized in that** said groove (1) comprises at least one concave area relative to a radial line derived from the pivot axis (D) of said wheel set (3).

5. Timepiece assembly (10) according to claim 3 or 4, **characterized in that** said groove (1) comprises a first inner radial portion with respect to the axis of rotation (D) of said wheel set (3), which is tangent to a second curved portion whose concavity is constant or decreases away from said axis of rotation (D).

6. Timepiece assembly (10) according to any of claims 1 to 5, **characterized in that** said inner lateral surfaces (11; 12) are parallel.

7. Timepiece assembly (10) according to any of claims 1 to 6, **characterized in that** said sliding-block comprises a friction pad (4) sliding with friction in said groove (1), and a pin (2) carried by said second weight (M2) pivots in said friction pad (4).

8. Timepiece assembly (10) according to claim 7, **characterized in that** said friction pad (4) has surfaces of contact with said inner lateral surfaces (11, 12) of said groove (1) which are limited to two first semi-cylindrical bosses (41) remote from one another cooperating with a first said inner surface (11), and to two second semi-cylindrical bosses (42) remote from one another cooperating with a second said inner surface (12).

9. Timepiece assembly (10) according to claim 7, **characterized in that** said friction pad (4) comprises at least one resilient and/or hinged portion arranged to enable the pad to follow the curvature of said groove (1) as the pad slides.

10. Timepiece assembly (10) according to claim 7, **characterized in that** said friction pad (4) carries an external cage (62) of a ball bearing (6) whose inner cage (61) acts as a pivot for said pin (2).

11. Timepiece assembly (10) according to any of claims 1 to 6, **characterized in that** said inner lateral surfaces (11, 12) of said groove (1) are magnetically or electrically charged and are arranged to repel magnetically or electrically charged surfaces of said sliding-block.

12. Timepiece assembly (10) according to claim 11, **characterized in that** said sliding-block comprises a ring (21) slidably movable in said groove (1), and remote from said inner lateral surfaces (11; 12) of said groove (1) under the effect of magnetic and/or electrostatic repulsion fields, said ring (21) being arranged to be mounted on a shaft portion (20) of a pin (2) carried by said second weight (M2), or to form a said pin (2).

13. Timepiece assembly (10) according to any of claims 1 to 6, **characterized in that** said first oscillator (O1) and/or said second oscillator (O2) is rotatable with a reduced angular amplitude of less than 12°.

14. Timepiece movement (100) including a timepiece assembly (10) according to any of claims 1 to 13.

15. Watch (200) equipped with a movement (100) according to claim 14.
